# FASCICULE DE BREVET EUROPEEN

(11) **EP 1 341 433 B1**
(45) Date de publication et mention de la délivrance du brevet: **07.03.2007**
(21) Numéro de dépôt: 01993419.9
(22) Date de dépôt: 12.11.2001
(51) Int. Cl.: A47L 13/26

(54) **PROCEDE DE NETTOYAGE IN SITU D'UNE MATIERE TEXTILE REVETANT DES SIEGES D'AVION OU DES SOLS ET DISPOSITIF POUR SA MISE EN OEUVRE**
VERFAHREN ZUR VORORTREINIGUNG EINES TEXTILMATERIALS, MIT DEM FLUGZEUGSITZE BEZOGEN SIND, ODER VON FUSSBÖDEN SOWIE VORRICHTUNG DAFÜR
METHOD FOR CLEANING IN SITU A TEXTILE MATERIAL COVERING AIRCRAFT SEATS OR FLOORS AND DEVICE THEREFOR

(30) Priorité: 10.11.2000 FR 0014504
(43) Date de publication de la demande: 10.09.2003
(73) Titulaire: Tecnochim Europe Industrie, 27930 Grevigny (FR)
(72) Inventeur: CASIEZ, Michel, F-27000 EVREUX (FR)
(74) Mandataire: Michelet, Alain
(86) Numéro de dépôt international: PCT/FR2001/003526
(87) Numéro de publication internationale: WO 2002/038028

(56) Documents cités:
- EP-A- 0 850 589
- DE-A- 4 411 185
- GB-A- 716 422
- US-A- 4 699 537
- PATENT ABSTRACTS OF JAPAN vol. 016, no. 351 (C-0968), 29 juillet 1992 (1992-07-29) & JP 04 106200 A (SHARP CORP), 8 avril 1992 (1992-04-08)

## Description

La présente invention concerne un procédé de nettoyage *in situ* et son dispositif de mise en oeuvre, applicable à une matière textile revêtant notamment des sièges d'avion, mais pouvant également revêtir tout autre type de support comme des sièges de véhicules automobiles ou encore une moquette recouvrant le sol du même avion, ou encore le sol d'un hall d'exposition ou toute autre surface.

US-A-4 699 537 divulgue un dispositif de nettoyage d'une matière textile comportant un conteneur étanche pour une composition en forme d'une poudre sec ainsi qu'un dispositif de la poudre nettoyant.

En ce qui concerne plus particulièrement le nettoyage des sièges d'avion, outre les exigences de qualité et d'efficacité, on rencontre un problème particulier qui est dû à la rotation rapide de,ceux-ci, qui laisse généralement peu de temps pour effectuer le nettoyage, à la fois de ces sièges et du revêtement de sol, généralement de la moquette.

Une rapidité d'exécution est donc recherchée, qui n'est pas obtenue avec les moyens de nettoyage traditionnels nécessitant la dépose et la repose des housses de sièges.

On comprend bien que ceci génère des temps de nettoyage bien trop longs dans le domaine particulier de l'aviation.

C'est pour cette raison que bon nombre d'entreprises de nettoyage préfèrent, pour un nettoyage plus efficace, de déhousser systématiquement tous les sièges afin d'effectuer le nettoyage des housses à l'extérieur et de remettre en place des housses propres.

Cette méthode ne fait que remédier partiellement aux inconvénients précités car les temps d'intervention sont encore trop longs même si réduits et, de plus, il s'ensuit parfois des détériorations des housses lors de leur dépose ou de leur pose.

Selon une première phase de la démarche inventive, il a été imaginé de nettoyer les sièges d'avion, en l'occurrence, sans aucun démontage des housses les habillant, et par l'intermédiaire de moyens électriques, mécaniques et chimiques excluant toute intervention manuelle dans le nettoyage desdits sièges.

A cet effet, l'invention concerne un procédé de nettoyage *in situ* d'une matière textile revêtant notamment des sièges d'avion, ou autre support.

Selon l'invention, le procédé comporte les étapes principales suivantes :
- pulvérisation d'une composition nettoyante sur la matière textile par l'intermédiaire d'une pompe de pulvérisation et
- rinçage à l'eau claire par injection-extraction par l'intermédiaire, d'une part, d'une pompe de projection à partir d'une cuve contenant de l'eau claire et, d'autre part, d'une pompe d'aspiration extrayant l'eau devenue sale par l'effet du nettoyage.

Grâce à la répartition du procédé de nettoyage en deux phases principales, à savoir l'application d'une composition nettoyante avec dissolution des saletés, d'une part, et extraction de la composition nettoyante et des saletés dissoutes, d'autre part, le procédé de l'invention permet d'effectuer le nettoyage d'une matière textile sous une forme qui ressemble le mieux possible à la façon traditionnelle de lavage et de nettoyage, sans pour autant nécessiter l'enlèvement de la matière textile du support qu'elle revêt.

En effet, un tissu non rincé après épandage d'une composition nettoyante est très long à sécher. Ceci est dû au fait que les matières actives de la composition, au contact de l'humidité ambiante, réactivent le produit tout en favorisant le réencrassement.

La présente invention concerne également les caractéristiques suivantes qui ressortiront au cours de la description qui va suivre, et qui devront être considérées isolément ou selon toutes leurs combinaisons techniquement possibles :
- la pulvérisation de la composition nettoyante diluée dans de l'eau, selon un pourcentage prédéterminé, est effectuée en phase préparatoire au travers d'un pulvérisateur manuel suivie par l'opération de rinçage à l'eau claire assurée par le groupe de rinçage et d'aspiration ;
- une opération d'aspiration des poussières est effectuée préalablement à l'opération de pulvérisation de la composition nettoyante diluée, par l'intermédiaire du groupe d'aspiration ;
- une opération de brossage d'éventuelles salissures, de natures diverses, est effectuée préalablement à l'opération de rinçage à l'eau claire, à l'aide de brosses douces ;
- une opération de séchage par extraction, jusqu'à élimination totale de l'eau sur le support textile, est effectuée par l'intermédiaire du groupe d'aspiration.

L'invention concerne également un dispositif et une composition pour la mise en oeuvre du procédé.

La description donnée ci-après à titre d'exemple non limitatif, en La description donnée ci-après à titre d'exemple non limitatif, en référence aux dessins annexés, indique comment l'invention peut être réalisée.

Dans ces dessins, les figures 1 et 2 représentent d'une manière schématique à la fois les deux étapes principales du procédé de nettoyage selon l'invention et les éléments d'un dispositif pour sa mise en oeuvre.

Le procédé de nettoyage de l'invention comporte les étapes principales suivantes :
- pulvérisation d'une composition nettoyante sur la matière textile, par l'intermédiaire d'une pompe de pulvérisation 1 et à partir d'une cuve 2 contenant ladite composition,
- rinçage à l'eau claire par injection-extraction par l'intermédiaire d'un dispositif de rinçage comprenant une cuve 3 contenant de l'eau claire et un groupe de pulvérisation-aspiration 4.

Le dispositif de nettoyage de l'invention comprend par ailleurs également une cuve 5 pour la collecte de l'eau devenue sale par l'effet du nettoyage. Le groupe de pulvérisation-aspiration comprend une pompe de projection ou d'injection 6 pour le pompage sous pression de l'eau claire vers une tête de travail 7, ainsi qu'une pompe d'aspiration 8 pour l'aspiration de l'eau devenue sale, par la tête de travail 7.

Avantageusement, le dispositif comprend également une pompe de refoulement 9 pour diriger l'eau sale vers une cuve extérieure d'eau sale.

Selon le présent exemple de réalisation, la pulvérisation de la composition nettoyante et la pulvérisation de l'eau claire de rinçage sont assurées par deux unités distinctes. Ceci apporte essentiellement deux avantages. Le premier est celui de pouvoir utiliser deux unités de conceptions très différentes. Ainsi, le dispositif de pulvérisation de la composition nettoyante peut être une unité portative permettant une application manuelle de la composition nettoyante. Une telle unité peut aller, en ce qui concerne sa forme et sa taille, d'un vaporisateur ou pulvérisateur de produit d'entretien de ménage dont la buse et le mécanisme de pulvérisation sont intégrés dans une tête du réservoir contenant la composition nettoyante, jusqu'à un dispositif ayant un réservoir séparé à porter, par exemple, sur le dos par la personne qui effectue le nettoyage et une lance de pulvérisation reliée à ce réservoir par un conduit flexible.

Contrairement à cela, la pulvérisation ou projection de l'eau de rinçage et la récupération de l'eau sale sont effectuées au moyen d'une unité mobile non portative à laquelle la tête de travail par laquelle l'injection et l'aspiration de l'eau sont effectuées, est reliée par un flexible de grande longueur.

Toutefois, si une application particulière le rend avantageux, le dispositif de nettoyage permettant la mise en oeuvre du procédé de nettoyage *in situ* selon l'invention peut également être conçu sous une forme unitaire comprenant alors, dans une seule unité, les moyens nécessaires pour effectuer chacune des deux étapes principales décrites plus haut.

Selon le présent exemple de réalisation, l'injection ou la projection de l'eau claire pour le rinçage de la matière textile et l'aspiration de l'eau devenue sale par l'effet du nettoyage sont effectuées par une unité mobile réunissant, sur un plateau mobile 10, la cuve 3 contenant de l'eau claire, le groupe de pulvérisation-aspiration 4, la cuve 5 pour la collecte de l'eau sale, une unité de raccordement et de commande électriques 11 pour l'alimentation des éléments de l'unité mobile en électricité, avec des moyens de rangement 12, par exemple un enrouleur de câble électrique, pour le rangement du câble d'alimentation électrique, ainsi qu'un conduit flexible 13 pour le raccordement de la tête de travail 7 au groupe de pulvérisation-aspiration 4 et des moyens de rangement 14 pour ce conduit flexible 13.

Selon la variante évoquée plus haut, la pompe de refoulement 9 pour l'évacuation de l'eau sale de la cuve 5 vers une cuve extérieure d'eau sale est fixée dans le fond de la cuve 5.

Le conduit flexible 13 peut être conçu de différentes façons. Tout d'abord, le conduit flexible 13 est constitué avantageusement de plusieurs tronçons pouvant être reliés les uns aux autres par des connexions à baïonnette ou des connexions filetées. Une telle conception est très particulièrement avantageuse dans le cas d'une unité mobile destinée au nettoyage d'un avion. Pour une telle application, la longueur du conduit flexible 13 peut être supérieure à 50 m. La figure 2 montre trois cuves de rangement 14 pour le cas d'un conduit 13 de grande longueur constitué de plusieurs tronçons.

De même, compte tenu de la grande longueur du conduit flexible 13, il peut s'avérer intéressant d'utiliser un conduit en deux canaux distincts, l'un pour la projection ou pulvérisation de l'eau claire et l'autre pour l'aspiration et la collecte de l'eau sale.

Enfin, la tête de travail 7 comprend au moins une buse de projection ou de pulvérisation de l'eau claire et une buse d'aspiration pour l'eau sale et les particules éventuellement aspirées en même temps.

Préférentiellement, préalablement à l'opération de pulvérisation de la composition nettoyante et à l'opération d'injection-extraction de l'eau de rinçage, une opération d'aspiration des poussières est effectuée par l'intermédiaire de la pompe d'aspiration 8. A cet effet, la tête de travail 7 peut être remplacée par un suceur.

Il peut également être effectué une opération de brossage d'éventuelles salissures, de natures diverses, préalablement à l'opération de rinçage à l'eau claire, à l'aide de brosses douces, par exemple à l'aide d'une électrobrosse destinée à être montée à la place de la tête de travail 7.

De manière à parfaire ce procédé de nettoyage, une opération de séchage par extraction, jusqu'à élimination totale de l'eau de rinçage sur le support textile, est effectuée également par l'intermédiaire de la pompe d'aspiration 8.

Avantageusement, les cuves 3 et 5 sont réalisées en polypropylène ou en acier inoxydable.

Préférentiellement et pour une plus grande efficacité, la pompe d'aspiration 8 est alimentée par deux moteurs électriques 15. Il s'agit préférentiellement de moteurs électriques à ailettes d'une puissance de 1100 watts fonctionnant sous une tension de 220 volts permettant d'obtenir une dépression de 5000 mm.

En ce qui concerne le conduit flexible 13, celui-ci a, pour la plupart des applications prévues, une longueur comprise entre 20 et 60 m, une fois déployé, et il est d'un diamètre de 38 mm de manière à obtenir, avec les moteurs précités, une dépression à son extrémité de 5000 mm.

Il va sans dire que le nombre de moteurs et leur puissance respective pour l'opération de la pompe d'aspiration 8 peuvent être adaptés en fonction de la longueur du conduit flexible 13 afin de pouvoir assurer, à la sortie de la buse d'aspiration de la tête de travail 7, une dépression d'au moins 5000 mm.

De manière correspondante, le moteur de la pompe de pulvérisation peut être choisi en fonction du conduit ou du canal correspondant dans ces conduits, conduisant l'eau claire à la buse correspondante de pulvérisation de la tête de travail 7.

Par ailleurs, les moteurs électriques peuvent être du type multi-alimentation pour pouvoir fonctionner aussi bien sous 220 volts 50 Hz que sous 110 volts 60 Hz. Selon une alternative, un transformateur peut assurer cette multi-alimentation.

Avantageusement et selon une autre caractéristique de l'invention, l'ensemble des éléments nécessaires pour la mise en oeuvre de la phase de rinçage du procédé de nettoyage *in situ* selon l'invention est disposé sur le plateau mobile 10 qui, lui-même, constitue le plateau d'une remorque fermée pour constituer une unité mobile de nettoyage autonome, apte à se raccorder électriquement à une source d'alimentation fixe ou mobile. Selon l'application, cette source d'alimentation fixe ou mobile peut être soit un groupe électrogène stationnaire, soit le réseau électrique d'un bâtiment ou encore un groupe mobile d'alimentation en énergie d'un avion:

En ce qui concerne la composition nettoyante proprement dite pour la mise en oeuvre du procédé par le dispositif décrit ci-dessus, celle-ci renferme les éléments constitutifs suivants :
- phosphate trisodique 12 H₂O du type CAS 10101-89-0,
- sel tétrasodique de l'acide éthylène diamine tétra-acétique du type CAS 64-02-8,
- nonyl phénol à 10 moles d'oxyde d'éthylène du type CAS 9016-45-9,
- butyle glycol du type CAS 111-76-2.

Plus précisément et selon un exemple précis d'application, la composition renferme les éléments constitutifs suivants :
- phosphate trisodique 12 H₂O,
- nonyl phénol à 10 moles d'oxyde d'éthylène,
- butyle glycol.

De bons résultats ont été constatés avec la composition précitée se présentant sous forme d'un concentré qui est dilué à 5 % à 10 % dans de l'eau.

Optionnellement, un colorant bleu alimentaire est ajouté dans ladite composition dans la proportion.

Le procédé et le dispositif pour sa mise en oeuvre et la composition nettoyante utilisée permettent d'obtenir, selon les essais effectués, un nettoyage parfait du textile recouvrant les sièges et cela *in situ* et de manière très rapide, tout en assurant à la fois le nettoyage des supports de sièges en mousse simultané aux housses (housses qui à ce jour ne sont jamais nettoyées).

Un autre intérêt réside dans le fait que cela est obtenu à partir d'une unité mobile de nettoyage autonome en alimentation d'eau pouvant être raccordée à différents types de courant électrique.

Un autre avantage réside dans le fait que l'extraction de l'eau sale permet sa récupération dans une cuve spécifique pour la collecte de déchets industriels pour traitement, sans aucun déversement sauvage ou à l'égout.

Egalement, il est obtenu une diminution sensible de poids des tissus et moquettes après nettoyage.

## Revendications

1. Procédé de nettoyage *in situ* d'une matière textile revêtant notamment des sièges d'avion, ou autre support, **caractérisé en ce qu'**il comporte les étapes principales suivantes :
- pulvérisation d'une composition nettoyante sur la matière textile par l'intermédiaire d'une pulvérisation manuelle de ladite composition et
- rinçage à l'eau claire par injection-extraction par l'intermédiaire d'un dispositif de rinçage comprenant une cuve (3) contenant de l'eau claire et un groupe de pulvérisation-aspiration comprenant une pompe de projection ou d'injection (6) et une pompe d'aspiration (8), relié à une tête de travail (7).

2. Procédé selon la revendication 1, **caractérisé en ce que** la composition nettoyante (1) contient les éléments constitutifs suivants :
- phosphate trisodique 12 H₂O,
- sel tétrasodique de l'acide éthylène diamine tétra-acétique,
- nonyl phénol à 10 moles d'oxyde d'éthylène,
- butyle glycol.

3. Procédé selon l'une des revendications 1 et 2, **caractérisé en ce qu'**une opération d'aspiration des poussières est effectuée préalablement à l'opération de pulvérisation de la composition nettoyante diluée, par l'intermédiaire d'un pulvérisateur individuel.

4. Procédé selon l'une des revendications 1 à 3, **caractérisé en ce qu'**une opération de brossage d'éventuelles salissures, de natures diverses, est effectuée préalablement à l'opération de rinçage à l'eau claire, à l'aide de brosses douces.

5. Procédé selon l'une des revendications 1 à 4, **caractérisé en ce qu'**une opération de séchage par extraction, jusqu'à élimination totale de l'eau sur le support textile, est effectuée par l'intermédiaire de la pompe d'aspiration (8).

6. Dispositif de nettoyage *in situ* d'une matière textile revêtant notamment des sièges d'avion ou autre support, **caractérisé en ce qu'**il comprend :
- un dispositif de pulvérisation (1) d'une composition nettoyante et
- un dispositif de rinçage comprenant :
• une cuve (3) contenant de l'eau claire de rinçage à injecter par une pompe d'injection (6),
• une pompe d'aspiration (8) ayant au moins un moteur pour extraire l'eau devenue sale, et
• une tête de travail (7) reliée aux pompes d'injection (6) et d'aspiration (8) par un conduit flexible (13).

7. Dispositif selon la revendication 6, **caractérisé en ce que** le dispositif de rinçage comprend une pompe de refoulement (9) de cette eau sale pour l'évacuation de celle-ci vers une cuve extérieure.

8. Dispositif selon l'une des revendication 6 ou 7, **caractérisé en ce que** le groupe d'aspiration (5) est composé de deux moteurs électriques (15).

9. Dispositif selon l'une des revendications 7 ou 8, **caractérisé en ce que** toutes les opérations de pulvérisation d'eau claire de rinçage, d'aspiration et de refoulement de l'eau sale s'effectuent par l'intermédiaire d'un tube flexible (13) relié au groupe de pulvérisation-aspiration (4).

10. Dispositif selon l'une des revendications 6 à 9, **caractérisé en ce que** l'ensemble des éléments constitutifs du dispositif de rinçage est disposé sur un plateau (10) d'une remorque pour constituer une unité mobile de nettoyage autonome, apte à se raccorder électriquement à une source d'alimentation fixe ou mobile.

## Claims

1. A method for cleaning *in situ* a textile material covering particularly aircraft seats, or other support, **characterised in that** it comprises the main following steps:
- spraying a cleaning composition on the textile material by means of manual spraying of said composition and
- clear water rinsing by injection-extraction by means of a rinsing device comprising a tank (3) containing clear water and a spray-suction unit comprising a projection or injection pump (6) and a suction pump (8), connected to a working head (7).

2. A method according to claim 1, **characterised in that** the cleaning composition (1) comprises the following constitutive elements:
- trisodium phosphate 12 H₂O,
- tetrasodium salt of ethylene-diamine tetra-acetic acid,
- nonyl phenol with 10 mol ethylene oxide,
- butyl glycol.

3. A method according to one of claims 1 and 2, **characterised in that** a dust suction operation takes place before the spraying operation of the diluted cleaning composition, by means of an individual spraying device.

4. A method according to one of claims 1 to 3, **characterised in that** a brushing operation of any dirt, of various kinds, takes place before the clear water rinsing operation, using soft brushes.

5. A method according to one of claims 1 to 4, **characterised in that** a drying operation by extraction, until complete elimination of water on the textile support, is carried out by means of the suction pump (8).

6. A device for cleaning *in situ* a textile material covering particularly aircraft seats or other support, **characterised in that** it comprises :
- a spraying device (1) of a cleaning composition and
- a rinsing device comprising :
• a tank (3) containing clear rinsing water to be injected by an injection pump (6),
• a suction pump (8) having at least one engine to extract the soiled water, and
• a working head (7) connected to the injection (6) and suction (8) pumps by a flexible duct (13).

7. A device according to claim 6, **characterised in that** the rinsing device comprises a discharge pump (9) in order to evacuate this soiled water towards an external tank.

8. A device according to one of claims 6 or 7, **characterised in that** the suction unit (5) is made of two electric motors (15).

9. A device according to one of claims 7 or 8, **characterised in that** all the clear rinsing water spraying, suction and soiled water discharge operations are performed by means of a flexible hose (13) connected to the spraying-suction unit (4).

10. A device according to one of claims 6 to 9, **characterised in that** the whole assembly forming the rinsing device is arranged on a plate (10) of a trailer in order to form a mobile and stand-alone cleaning unit, capable to be plugged to a fixed or mobile power supply source.

## Patentansprüche

1. Verfahren zur In-situ-Reinigung eines Textilmaterials, mit dem insbesondere Flugzeugsitze oder ein anderer Träger bezogen sind, **dadurch gekennzeichnet, dass** das es die folgenden Hauptschritte umfasst:
- Aufsprühen einer Reinigungszusammensetzung auf das Textilmaterial mittels eines manuellen Aufsprühens der Zusammensetzung und
- Auswaschen mit klarem Wasser mittels einer Injektion-Extraktion mit Hilfe einer Auswaschvorrichtung umfassend einen klares Wasser enthaltenden Behälter (3) und eine Aufsprüh-Sauggruppe, die eine Spritz- oder Injektionspumpe (6) und eine Saugpumpe (8), die mit einem Arbeitskopf (7) verbunden sind, umfasst.

2. Verfahren nach Anspruch 1, **dadurch gekennzeichnet, dass** die Reinigungszusammensetzung (1) die folgenden Bestandteile enthält:
- Trinatriumphosphat 12 H₂O,
- Tetranatriumsalz von Ethylendiamintetraessigsäure,
- Nonylphenol mit 10 mol Ethylenoxid,
- Butylglycol.

3. Verfahren nach einem der Ansprüche 1 und 2, **dadurch gekennzeichnet, dass** ein Vorgang des Absaugens von Staub vor dem Vorgang des Aufsprühens der verdünnten Reinigungszusammensetzung mittels einer unabhängigen Aufsprühvorrichtung erfolgt.

4. Verfahren nach einem der Ansprüche 1 bis 3, **dadurch gekennzeichnet, dass** ein Vorgang des Abbürstens möglicher Verschmutzungen von verschiedenartiger Beschaffenheit vor dem Vorgang des Spülens mit klarem Wassers mittels weicher Bürsten erfolgt.

5. Verfahren nach einem der Ansprüche 1 bis 4, **dadurch gekennzeichnet, dass** ein Vorgang des Trocknens durch Extraktion bis zur vollständigen Beseitigung des Wassers auf dem Textilträger mittels einer Saugpumpe (8) bewirkt wird.

6. Vorrichtung zur In-situ-Reinigung eines Textilmaterials, mit dem insbesondere Flugzeugsitze oder ein anderer Träger bezogen sind, **dadurch gekennzeichnet, dass** sie Folgendes umfasst:
- eine Vorrichtung (1) zum Aufsprühen einer Reinigungszusammensetzung und
- eine Spülvorrichtung, umfassend:
• einen Behälter (3), der klares Spülwasser enthält, das mittels einer Spritzpumpe (6) zu injizieren ist,
• eine Saugpumpe (8) mit mindestens einem Motor zum Extrahieren des Schmutzwassers und
• einen Arbeitskopf (7), der mit der Spritzpumpe (6) und der Saugpumpe (8) über eine biegsame Leitung (13) verbunden ist.

7. Vorrichtung nach Anspruch 6, **dadurch gekennzeichnet, dass** die Spülvorrichtung eine Förderpumpe (9) für dieses Schmutzwasser umfasst, um dieses zu einem äußeren Behälter abzuführen.

8. Vorrichtung nach einem der Ansprüche 6 oder 7, **dadurch gekennzeichnet, dass** die Sauggruppe (5) aus zwei Elektromotoren (15) besteht.

9. Vorrichtung nach einem der Ansprüche 7 oder 8, **dadurch gekennzeichnet, dass** alle Vorgänge des Aufsprühens von sauberem Spülwasser, des Absaugens und der Förderung von Schmutzwasser über einen biegsamen Schlauch (13) erfolgen, der an die Aufsprüh-/Absauggruppe (4) angeschlossen ist.

10. Vorrichtung nach einem der Ansprüche 6 bis 9, **dadurch gekennzeichnet, dass** die Anordnung der Bestandteile der Spülvorrichtung auf einer Platte (10) eines Hängers angeordnet ist, so dass sie eine mobile, autonome Reinigungseinheit darstellt, die dazu fähig ist, an eine feste oder mobile Stromversorgung elektrisch angeschlossen zu werden.
